# FASCICULE DE BREVET EUROPEEN

(11) **EP 0 668 410 B1**
(45) Date de publication et mention de la délivrance du brevet: **16.12.1998**
(21) Numéro de dépôt: 95400336.4
(22) Date de dépôt: 16.02.1995
(51) Int. Cl.: E03F 5/06, E04F 19/10, E01C 9/10

(54) **Grille modulaire pour l'obturation de caniveaux par exemple**
Modulares Rost zum Beispiel für Rinnenabdeckung
Modular grating e.g. for covering gutters

(30) Priorité: 18.02.1994 FR 9401885
(43) Date de publication de la demande: 23.08.1995
(73) Titulaire: NORINCO, F-60149 Saint-Crepin-Ibouvillers (FR)
(72) Inventeur: Monneret, Jean-Jacques Maurice, F-69100 Villeurbanne (FR)
(74) Mandataire: Durand, Yves Armand Louis

(56) Documents cités:
- WO-A-91/02922
- GB-A- 197 100
- GB-A- 1 038 921
- GB-A- 2 099 893

## Description

La présente invention a essentiellement pour objet une grille modulaire pour l'obturation des regards de chaussée et tout particulièrement des caniveaux.

Il est connu depuis longtemps d'obturer les regards sur une chaussée par exemple au moyen de grilles généralement supportées par des cadres noyés dans la chaussée. Ces grilles se composent généralement d'une pluralité de barreaux assemblés sensiblement parallèlement (voir p.ex. GB-A-2 099 893).

Dès lors, les diverses dimensions et formes de regard exigent l'utilisation d'autant de formes et dimensions de grilles, ce qui complique les fabrications et rend lesdites grilles coûteuses.

La présente invention a donc pour but de remédier notamment à ces inconvénients en proposant une grille modulaire et en quelque sorte universelle qui peut aisément s'adapter à toute forme ou dimension de regard et qui peut facilement s'adapter à tout type de caniveau rectiligne ou même sinueux dans un plan horizontal ou s'écartant du plan horizontal.

A cet effet, l'invention a pour objet une grille modulaire pour l'obturation de caniveaux par exemple et se composant d'une pluralité de barreaux assemblés sensiblement parallèlement; lesdits barreaux sont indépendants les uns des autres et sont assemblés par une tige ou analogue traversant tous les barreaux et des entretoises interposées entre lesdits barreaux.

On comprend donc déjà qu'il sera aisé de supprimer ou d'ajouter des barreaux pour permettre l'adaptation de la grille à un regard de dimensions données.

Selon une autre caractéristique de cette grille, chaque barreau comporte des saillies s'étendant en direction des barreaux adjacents de façon à maintenir en la recouvrant, l'entretoise entre deux barreaux adjacents.

Les entretoises, suivant un mode de réalisation préféré, sont en une matière synthétique appropriée, telle que néoprène par exemple, et elles peuvent présenter une forme circulaire.

Ainsi, grâce à la présence des entretoises, on pourra avantageusement déformer la grille pour qu'elle s'adapte à la forme quelque peu courbe ou en dévers du regard ou du caniveau.

Suivant encore une autre caractéristique de la grille selon cette invention, les entretoises, les saillies sur chaque barreau et les trous dans les barreaux permettant le passage de la tige assurant l'assemblage desdits barreaux, sont prévus à une distance sensiblement égale des extrémités libres des barreaux.

On précisera encore ici que chaque barreau comporte des saillies parallèles prenant naissance en partie supérieure et en partie inférieure de l'âme du barreau.

Les extrémités libres des barreaux comportent un renflement ou analogue, leur conférant une forme de T.

Mais d'autres caractéristiques et avantages de l'invention apparaîtront mieux dans la description détaillée qui suit et se réfère aux dessins annexés, donnés uniquement à titre d'exemple, et dans lesquels.

La figure 1 est une vue partielle et en plan de dessus d'une grille conforme aux principes de l'invention.

La figure 2 est une vue de côté, suivant la flèche II de la figure 1.

La figure 3 est une vue en perspective d'un barreau de la grille.

La figure 4 est une vue en plan de dessus de la grille illustrée en position déformée pour pouvoir s'adapter à un regard ou une portion de caniveau de forme courbe.

Suivant un exemple de réalisation, et en se reportant aux dessins, on voit qu'une grille conforme à cette invention se compose d'une pluralité de barreaux 1 qui sont, structurellement parlant, indépendants les uns des autres et qui peuvent être assemblés par une tige ou analogue repérée en 2 et qui peut être par exemple une tige filetée plus ou moins flexible.

Cette tige 2 traverse des orifices 3 ménagés dans chaque barreau 1 et permet par conséquent l'assemblage d'un nombre quelconque de barreaux, étant entendu qu'un boulon par exemple (non représenté) vissé aux deux extrémités de la tige permettra l'assemblage.

Bien que cela ne soit nullement obligatoire, mais suivant un mode de réalisation préféré, une entretoise 4 percée d'un trou 5 est interposée entre deux barreaux adjacents 1, de sorte que la tige 2 traversera tous les barreaux 1 et toutes les entretoises 4.

Les entretoises 4 peuvent être en une matière synthétique appropriée quelconque telle que le néoprène.

Suivant l'exemple représenté, les entretoises présentent une forme circulaire, comme on le voit bien sur la figure 2, mais elles pourraient parfaitement présenter toute autre forme sans sortir du cadre de l'invention.

On a montré en 6 et 7 des saillies venant de moulage avec chaque barreau 1 et s'étendant en direction des barreaux adjacents. Plus précisément, comme on le voit bien sur les figures 1, 2 et 3, les saillies 6 et 7 permettent le maintien d'une entretoise 4 entre deux barreaux adjacents 1, les saillies 6 prenant naissance en partie supérieure de l'âme du barreau, et les saillies 7 prenant naissance en partie inférieure de ladite âme.

Les saillies 6 et 7 s'étendent sensiblement parallèlement l'une à l'autre, comme on le voit bien sur la figure 3, et elles recouvrent sensiblement complètement l'entretoise 4 entre deux barreaux adjacents. Ainsi, les saillies 6 assureront en quelque sorte une continuité de la grille en partie supérieure et protégeront les entretoises sous-jacentes 4.

Dans l'exemple illustré, les saillies 6, 7, les entretoises 4 et les trous 3 dans chaque barreau 1 sont prévus à une distance sensiblement égale des extrémités libres des barreaux.

Mais tous ces éléments pourraient être situés de façon plus rapprochée de l'une ou l'autre des extrémités libres des barreaux 1, sans pour cela sortir du cadre de l'invention.

Les extrémités libres des barreaux 1 comportent, suivant l'exemple représenté, un renflement 8 qui confère à ces extrémités libres, une forme de T, de façon que les deux côtés opposés de la grille comportant les renflements 8 forment une solution de continuité.

On comprend donc de la description qui précède que la grille selon cette invention est particulièrement avantageuse au regard des points suivants.

La suppression ou l'adjonction d'un ou plusieurs barreaux 1 permettra à la grille de s'adapter à des dimensions diverses de regard, qu'il s'agisse d'un trou ou d'un caniveau de forme rectangulaire.

De plus, les barreaux 1 de la grille étant manoeuvrables l'un par rapport à l'autre autour de l'axe constitué par la tige 2, il sera permis à la grille de suivre un dévers éventuel des bords du caniveau.

Grâce à la flexibilité relative de la tige 2, il sera aussi possible de conférer à la grille une forme légèrement courbe, comme on le voit sur la figure 4, pour que la grille puisse se conformer à la sinuosité du caniveau.

En bref, le fait que les barreaux 1 soient indépendamment manoeuvrables, et le fait que lesdits barreaux puissent s'écarter de leur position strictement parallèle grâce à la flexibilité de la tige 2 et des entretoises 4, permettront à la grille de s'adapter à une grande variété de formes et dimensions de regard ou de caniveau.

Bien entendu, la grille de cette invention peut être logée et maintenue dans un cadre noyé dans la chaussée, sur le pourtour du regard à obturer.

## Revendications

1. Grille modulaire pour l'obturation de caniveaux par exemple et se composant d'une pluralité de barreaux indépendants (1) et assemblés sensiblement parallèlement par une tige (2) traversant tous les barreaux (1) et des entretoises (4) interposées entre lesdits barreaux, caractérisée en ce que chaque barreau (1) comporte des saillies (6, 7) s'étendant en direction des barreaux adjacents de façon à maintenir en la recouvrant l'entretoise (4) entre deux barreaux adjacents (1).

2. Grille selon la revendication 1, caractérisée en ce que chaque barreau (1) comporte des saillies parallèles (6, 7) prenant respectivement naissance en partie supérieure et en partie inférieure de l'âme du barreau (1).

3. Grille selon la revendication 1 ou 2, caractérisée en ce que les entretoises (4) protégées par les saillies (6, 7) sont en une matière synthétique appropriée, et présentent une forme circulaire.

4. Grille selon la revendication 1 ou 2, caractérisée en ce que les extrémités de chaque barreau (1) constituent des extrémités libres.

5. Grille selon la revendication 1 ou 2, caractérisée en ce que les entretoises (4), les saillies (6, 7) sur chaque barreau (1), et les trous (3) dans les barreaux (1) permettant le passage de la tige (2), sont prévus à une distance sensiblement égale des extrémités libres des barreaux.

6. Grille selon la revendication 4 ou 5, caractérisée en ce que les extrémités libres des barreaux (1) comportent un renflement (8), leur conférant une forme de T.

## Patentansprüche

1. Modularer Rost zum Verschließen von Rinnen zum Beispiel, der sich aus einer Vielzahl von unabhängigen Stäben (1) zusammensetzt, die durch eine sämtliche Stäbe (1) und zwischen den besagten Stäben eingesetzte Abstandsstücke (4) durchsetzende Stange (2) etwa parallel zusammengefügt sind, dadurch gekennzeichnet, daß jeder Stab (1) sich in Richtung auf die benachbarten Stäbe erstreckende Vorsprünge (6, 7) aufweist, um das Abstandsstück (4) bei Überdeckung desselben zwischen zwei benachbarten Stäbe (1) zu halten.

2. Rost gemäß Anspruch 1, dadurch gekennzeichnet, daß jeder Stab (1) parallele Vorsprünge (6,7) aufweist, die jeweils von dem oberen Teil und von dem unteren Teil des Steges des Stabes (1) hervorragen.

3. Rost nach Anspruch 1 oder 2, dadurch gekennzeichnet, daß die durch die Vorsprünge (6, 7) geschützten Abstandstücke (4) aus einem geeigneten Kunststoff bestehen und eine kreisrunde Gestalt aufweisen.

4. Rost gemäß Anspruch 1 oder 2, dadurch gekennzeichnet, daß die Enden jedes Stabes (1) freie Enden bilden.

5. Rost nach Anspruch 1 oder 2, dadurch gekennzeichnet, daß die Abstandsstücke (4), die Vorsprünge (6,7) an jedem Stab (1) und die den Durchgang der Stange (2) gestattenden Löcher (3) in den Stäben (1) in etwa gleichem Abstand von den freien Enden der Stäbe vorgesehen sind.

6. Rost nach Anspruch 4 oder 5, dadurch gekennzeichnet, daß die freien Enden der Stäbe (1) einen ihnen die Gestalt eines T's verleihenden Wulst (8) aufweisen.

## Claims

1. Modular grating for the closing of gutters for example and consisting of a plurality of independent bars (1) assembled in substantially parallel relationship by a rod (2) extending through all the bars (1) and of spacers (4) interposed between the said bars, characterized in that each bar (1) comprises projections (6,7) extending towards adjacent bars so as to keep the spacer (4) between two adjacent bars (1) while covering it.

2. Grating according to claim 1, characterized in that each bar (1) comprises parallel projections (6,7) extending in the upper and in the lower part of and from the web of the bar (1).

3. Grating according to claim 1 or 2, characterized in that the spacers (4) protected by the projections (6,7) are made from a suitable synthetic material and exhibit a circular shape.

4. Grating according to claim 1 or 2, characterized in that the ends of each bar (1) constitute free ends.

5. Grating according to claim 1 or 2, characterized in that the spacers (4), the projections (6,7) on each bar (1) and the holes (3) in the bars (1) permitting the passage of the rod (2) are provided at a substantially equal distance from the free ends of the bars.

6. Grid according to claim 4 or 5, characterized in that the free ends of the bars (1) comprise a bulge (8) imparting a T-shape to them.
